# EUROPÄISCHE PATENTSCHRIFT

(11) **EP 0 778 809 B1**
(45) Veröffentlichungstag und Bekanntmachung des Hinweises auf die Patenterteilung: **03.11.1999**
(21) Anmeldenummer: 96923944.1
(22) Anmeldetag: 26.06.1996
(51) Int. Cl.: B65H 18/00, B65H 18/26, B65H 75/18

(54) **VERFAHREN UND VORRICHTUNG ZUM KONTINUIERLICHEN AUFWICKELN EINER LAUFENDEN BAHN**
METHOD AND DEVICE FOR CONTINUOUSLY WINDING UP A CONTINUOUS PAPER WEB
PROCEDE ET DISPOSITIF D'ENROULEMENT CONTINU D'UNE BANDE CONTINUE

(30) Priorität: 28.06.1995 DE 19522975; 28.06.1995 DE 19522974
(43) Veröffentlichungstag der Anmeldung: 18.06.1997
(73) Patentinhaber: Voith Sulzer Papiertechnik Patent GmbH, 89522 Heidenheim (DE)
(72) Erfinder: SOLLINGER, Hans-Peter, Dr., 89522 Heidenheim (DE); BEISSWANGER, Rudolf, 89555 Steinheim (DE); SCHETTLER, Ulrich, 73529 Schwäbisch Gmünd (DE); BÖCK, Karl-Josef, 89522 Heidenheim (DE); MADRZAK, Zygmunt, 89522 Heidenheim (DE); RÜCK, Karl, 89522 Heidenheim (DE)
(74) Vertreter: Dr. Weitzel & Partner
(86) Internationale Anmeldenummer: EP9602797
(87) Internationale Veröffentlichungsnummer: WO9701502

(56) Entgegenhaltungen:
- EP-A- 0 450 311
- EP-A- 0 613 849
- WO-A-91/17106
- DE-A- 3 729 448
- DE-A- 3 816 777
- DE-A- 4 007 329
- DE-A- 4 401 804
- DE-U- 9 305 304
- GB-A- 2 168 040
- US-A- 2 355 318
- US-A- 2 745 606
- US-A- 3 298 626
- US-A- 5 265 812
- PATENT ABSTRACTS OF JAPAN vol. 13, no. 45 (M-792), 2.Februar 1989 & JP,A,63 252853 (TORAY IND INC), 19.Oktober 1988,
- PATENT ABSTRACTS OF JAPAN vol. 16, no. 314 (M-1278), 9.Juli 1992 & JP,A,04 089746 (KACHI SEISAKUSHIYO:YUUGEN), 23.März 1992, in der Anmeldung erwähnt
- PATENT ABSTRACTS OF JAPAN vol. 13, no. 217 (M-828), 22.Mai 1989 & JP,A,01 034839 (YAMAUCHI CORP), 6.Februar 1989, & JP,A,64 034 839
- TAPPI, Bd. 49, Nr. 8, August 1966, NEW YORK US, Seiten 342-347, XP002016645 J.D. PFEIFFER: "Internal Pressures in a Wound Roll of Paper"

## Beschreibung

Die Erfindung betrifft ein Verfahren zum kontinuierlichen Aufwickeln einer laufenden Bahn in einer Wickelmaschine, gemäß dem Oberbegriff von Patentanspruch 1. Außerdem betrifft die Erfindung eine Vorrichtung (Wickelmaschine), die zum Durchführen des Verfahrens geeignet ist. Eine derartige Wickelmaschine kann entweder eine reine Aufwickelmaschine für maschinenbreite Bahnen oder Teil einer Rollenschneidmaschine sein.

Eine Aufwickelmaschine ist z.B. aus DE-C-40 07 329 bzw. DE 44-A-01 959 bekanntgeworden. Eine andere konstruktive Lösung ist eine Wickelmaschine, wie sie in der europäischen Patentanmeldung EP-A-04 83 092 beschrieben wird. Derartige Wickelmaschinen bilden im allgemeinen die Endpartie einer Papier-Herstellungsmaschine oder auch einer Off-line-Streichmaschine, um die dort anfallende Papierbahn in die Form einer Wickelrolle zu bringen. Bei diesem Vorgang wird die Papierbahn in ihrer vollen Breite auf einen Tambour aufgewickelt. Dies ist ein walzenförmiger Wikkelkern, dessen Durchmesser bei modernen breiten Papiermaschinen über 0,6 m betragen kann. Zur Unterstützung der auf dem Tambour entstehenden Wickelrolle hat der Tambour an seinen beiden Enden Lagerzapfen, mit denen er auf z.B. horizontalen Schienen ruht.

Bei anderen Wickelmaschinen, die in der Regel Teil einer Rollenschneidmaschine sind (siehe DE 38 32 601 und DE 32 21 929), werden längsgeschnittene Papier-Teilbahnen auf Hülsen aufgewickelt. Die Länge jeder Hülse entspricht der Breite der betreffenden Papier-Teilbahn. Die entstehenden Wickelrollen werden durch wenigstens eine Tragwalze abgestützt; z.B. ist ein aus zwei Tragwalzen Wickelbett vorgesehen oder es sind zwei aus drei Tragwalzen gebildete Wickelbetten vorhanden. Zusätzlich können Führungsböcke vorhanden sein, wobei an jedem Führungsbock ein Spannkopf in die betreffende Hülse eingreift.

Aus EP-A-0 613 849 ist eine Wickelmaschine bekannt, die einen Tambour mit einem weichen Bezug aufweist - siehe dort den Bezug 12. Aus DE-A-93 05 304 ist ebenfalls eine Wickelmaschine bekanntgeworden. Dort weist ein Tambour einen weichen Bezug 2 auf.

Der Wickelvorgang hat in der Papierherstellung eine sehr große Bedeutung, weil bisweilen die Gefahr besteht, daß ein bisher einwandfrei produziertes Papier beim Wickeln noch derart beeinträchtigt werden kann, daß Teile einer Wickelrolle unverkäuflich sind. Zu Wickelfehlern gehören die sogenannten Glanzstellen, Falten und Platzer; sie werden überwiegend dadurch verursacht, daß man Wickelrollen mit möglichst großem Durchmesser und entsprechend hohem Gewicht bilden will.

Diese Wickelfehler kommen vermutlich folgendermaßen zustande: Wenn die Papierbahn auf einen Tambour gewickelt wird und die Wickelrolle etwa 60-90 % seines fertigen Durchmessers erreicht hat, so bewirken die hohen Gewichtskräfte relative Verschiebungen einiger Papierlagen gegeneinander, so daß es auf Grund der Gleitreibung zwischen den Papierlagen zu den Fehlerstellen kommt. Solche Fehlerstellen treten hauptsächlich im Kernbereich der Wickelrolle auf, also etwa im Bereich bis zu 25 % der Wickelauflage auf dem Tambour. Wird nun eine volle Wickelrolle später abgewickelt und werden diese Fehlerstellen sichtbar, so wird die restliche Papierbahn abgetrennt und dem Ausschuß zugeführt. Aus diesem Grunde gibt es immer wieder einen unerwünschten Verlust durch Ausschuß.

Über die Art und Weise, wie man zu einer fehlerfreien Wickelrolle gelangen kann, gibt es vielerlei Theorien. Eine Theorie besagt z.B., daß die Wickelhärte von einem hohen Anfangswert auf einen niedrigeren Endwert abfallen soll (z.B. DE-C-40 07 329). Die Absicht bei diesem Verfahren ist, den Kernbereich der Wickelrolle von Anfang an derart stramm auf den Tambour zu wickeln, daß er durch die Papierlagen versteift wird und daß dadurch die z.B. aus der Durchbiegung des Tambours resultierenden Fehlerstellen vermieden werden. Dieses hat aber zur Folge, daß die Bahn eventuell überdehnt werden kann, vielleicht sogar auch platzt und damit unbrauchbar wird. Man hat auch versucht, das Problem dadurch zu lösen, daß man sehr biegesteife Tamboure (mit besonders großem Durchmesser) benutzt, jedoch oft ohne Erfolg.

Gemäß JP-A-4-89746 wird anfangs eine relativ geringe Wickelhärte erzeugt; danach steigt sie allmählich auf einen Höchstwert an, mit dem schließlich fertiggewickelt wird.

Um die Wickelhärte zu beeinflussen, hat man zwei Parameter zur Verfügung:
1. Den Bahnzug, das ist die Längsspannung, mit der eine Papierbahn auf die Wickelrolle aufläuft.
2. Die Linienkraft, das ist die Kraft, die während des Wikkelvorganges in dem Nip herrscht, der sich zwischen einer Walze und der Wickelrolle befindet und durch den die Papierbahn läuft.

Je nach Wickelmaschinen-Konstruktion wird der Bahnzug auf eine andere Weise erzeugt. Im Falle einer Wickelmaschine mit Tragtrommel, läuft ein Antrieb für die Tragtrommel meistens geringfügig schneller als die Antriebe der vor der Tragtrommel gelegenen Bahnleitwalzen. Dadurch wird die Bahnspannung aufgebaut, die dann wegen der Haftreibung auf der Tragtrommel bis in die Wickelrolle hinein (zumindest weitgehend) erhalten bleibt.

Erfolgt das Aufwickeln einer Bahn ohne Beteiligung einer Tragtrommel, so wird durch Einleiten eines Drehmomentes in den Tambour ("Zentrumsantrieb") der Bahnzug durch geringfügig höhere Wickelumfangsgeschwindigkeit gegenüber der Bahngeschwindigkeit aufgebaut.

Denkbar ist auch eine Kombination der zuvor genannten Methoden oder ein Zugaufbau allein zwischen Tragtrommel-Antrieb und Tambour-Zentrumsantrieb.

Beim Aufbringen einer oben beschriebenen Linienkraft ist der Wickelrollenradius an der Preßstelle ("nip") lokal geringer als außerhalb der Preßstelle. Somit erfährt die Papierbahn beim Verlassen der Preßstelle einen Längszug, der die Wickelhärte erhöht. Auch hier sind natürlich Kombinationen mit den vorausbeschriebenen Parametern denkbar.

Der Erfindung liegt die Aufgabe zugrunde, ein Verfahren zum kontinuierlichen Aufwickeln einer laufenden Bahn gemäß dem Oberbegriff von Patentanspruch 1 zu entwickeln, bei dem der aus Fehlern beim Wickeln resultierende Anteil unverkäuflichen Papiers, Kartons, Folie oder dgl. kleiner ist als bei bekannten Verfahren.

Diese Aufgabe wird durch die kennzeichnenden Merkmale von Anspruch 1 gelöst.

Es hat sich gezeigt, daß mit einer weiteren Erhöhung der Wikkelhärte das Problem der obengenannten Fehlerstellen nicht behebbar ist. Gemäß der Erfindung wird zur Lösung des Problems ein ganz anderer Weg beschritten: Man bildet - entweder im Bereich der innersten Lagen der entstehenden Wickelrolle oder am Mantel des Wickelkerns (vorzugsweise eines Tambours) - eine relativ dünne weiche Zwischenschicht und man sorgt außerdem dafür, daß ein möglichst großer Teil der entstehenden Wickelrolle mit möglichst hoher Wickelhärte unmittelbar auf oder in möglichst kleiner radialer Entfernung von der weichen Zwischenschicht gebildet wird.

Dieses Lösungsprinzip ist auf unterschiedlichen Wegen realisierbar:
A) Das Bilden einer weichen Zwischenschicht "im Bereich der innersten Lagen der Wickelrolle" bedeutet mit anderen Worten: Man bildet bewußt im Kern der Wickelrolle eine Schwachstelle, worin Relativbewegungen zwischen benachbarten Papierlagen ungehindert stattfinden können (Anspruch 2). Überraschend wurde nämlich folgendes festgestellt: Wenn man nur die innersten Lagen der Wickelrolle, also z.B. die unmittelbar auf dem Wickelkern (Tambour, Wickelhülse oder dgl.) entstehenden (maximal etwa 5 % der gesamten Schichtdicke umfassenden) Bahnlagen relativ weich wickelt und danach unmittelbar und möglichst rasch mit der bisher üblichen hohen Wickelhärte weiterwickelt, dann entstehen im Kern "Soll-Gleitstellen", durch die weitere Gleitstellen und damit weitere Fehlerstellen in der zunehmend größer werdenden Wickelrolle vermieden werden. Im Ergebnis steht somit ein wesentlich größerer Anteil an verkaufsfähigem Bahnmaterial zur Verfügung als bisher.
B) Zu einem gleichen oder zumindest ähnlich guten Ergebnis kommt man, wenn man durch Verwendung eines mit weichem Bezug versehenen Wickelkerns (vorzugsweise Tambours) dafür sorgt, daß zwischen einer insgesamt harten Wickelrolle und dem harten metallischen Körper des Tambours Relativbewegungen stattfinden können (Anspruch 10). In diesem Fall ist also die "weiche Zwischenschicht" ein Bestandteil des Wickelkerns, vorzugsweise des Tambours.

Gemäß US-PS 5,265,812 ist schon versucht worden, das oben beschriebene Problem dadurch zu lösen, daß der Tambour einen Gummi- oder einen Polyurethan-Bezug erhält (wobei nähere Angaben über Eigenschaften des Bezuges fehlen) oder daß der Tambour einen Doppel-Mantel aufweist, wobei der äußere Mantel nur an den sogenannten Bessel-Punkten mit dem inneren Mantel verbunden ist (diese Konstruktion verursacht ungewöhnlich hohe Herstellungskosten).

Die beigefügten Zeichnungen zeigen verschiedene Ausführungsbeispiele der Erfindung.

Die Figur 1 zeigt in einer schematischen Seitenansicht eine Tragtrommel-Wickelmaschine (einen sogenannten Pope-Roller).

Die Figur 2 zeigt schematisch eine Rollenschneidmaschine.

Die Figur 3 ist ein Diagramm, das beispielhaft den gewünschten Verlauf der Wickelhärte WH über der auf einem Wickelkern aufgewickelten Bahn-Schichtdicke SD zeigt.

Die Figuren 4 bis 7 zeigen unterschiedliche Tambour-Konstruktionen.

Die Figuren 8 bis 10 zeigen mögliche Abwandlungen der in Figur 1 dargestellten Wickelmaschine.

Gemäß Figur 1 läuft die ankommende Papierbahn 9 zunächst durch eine Zugpresse 8, umschlingt sodann teilweise eine Tragtrommel 10 und wird danach auf einen Tambour 11 aufgewickelt. Die entstehende Wickelrolle ist mit 12 bezeichnet. Längsschienen 13 dienen zum Abstützen des Tambours 11 mit der Wickelrolle 12. Mit Hilfe von Hebeln 7 und einer Hubeinrichtung 7a kann der Tambour mit der Wickelrolle an die Tragtrommel 10 angedrückt werden. Dabei wird zwischen Tragtrommel und Wickelrolle eine einstellbare Linienkraft erzeugt. Eine Steuereinrichtung 6 bestimmt (über eine Steuerleitung 6a) die Höhe der Linienkraft, außerdem über Steuerleitungen 6b, 6c und 6d, die Antriebe M für die Zugpresse 8 und/oder die Tragtrommel 10 und/oder den Tambour 11. Die Steuerung erfolgt u.a. in Abhängigkeit von dem zunehmenden Gewicht bzw. dem zunehmenden Durchmesser der Wikkelrolle 12, z.B. mittels einer Meßleitung 6e.

Die in Figur 1 beschriebene Vorrichtung ermöglicht es, die zwischen der Tragtrommel 10 und der größer werdenden Wickelrolle 12 herrschende Linienkraft derart zu variieren, daß sie in einer relativ kurzen Anfangsphase des Wickelvorganges relativ gering ist und danach rasch erhöht wird. Zusätzlich oder alternativ hierzu kann der sogenannte Bahnzug variiert werden, dies ist die in der Papierbahn 9 mit Hilfe der Antriebe eingestellte Bahnspannung in Bahnlaufrichtung. Ein bestimmter Bahnzug ist einstellbar beispielsweise durch eine kleine Geschwindigkeitsdifferenz zwischen der Tragtrommel 10 und der Zugpresse 8 oder einer anderen nicht dargestellten Bahnführungseinrichtung (z.B. Trockenpartie oder Glättwerk). Falls der Tambour 11, wie dargestellt, mit einem sogenannten Zentrumsantrieb versehen ist, kann zwischen der Wickelrolle 12 und der Tragtrommel 10 ebenfalls ein kleiner Geschwindigkeitsunterschied eingestellt werden. In allen Fällen besteht die Möglichkeit, in der Anfangsphase jedes neuen Wickelvorganges den Bahnzug kurzzeitig auf einen relativ geringen Wert einzustellen, wonach er rasch erhöht wird. In dieser Anfangsphase (auch schon beim sogenannten Tambourwechsel) befindet sich der neue Tambour 110 vorzugsweise schon auf den Schienen 13. Hierzu wird die nahezu volle Wickelrolle 12 etwas von der Tragtrommel 10 entfernt; die Hebel 7 werden sofort an den neuen Tambour 110 angelegt, um von Anfang an mit zu beschriebenen Steuern der Linienkraft beginnen zu können.

Mit Hilfe des zuvor beschriebenen Variierens der Linienkraft und/oder des Bahnzuges kann dafür gesorgt werden, daß die Wikkelhärte WH in jeder neu entstehenden Wickelrolle gemäß Fig. 3 in einer kurzen Anfangsphase des Wickelvorganges relativ gering ist, danach jedoch sehr rasch auf einen relativ hohen Wert gesteigert wird. Danach kann man die Wickelhärte WH mit zunehmender Bahn-Schichtdicke SD ganz allmählich etwas zurücknehmen oder im wesentlichen konstant halten oder allmählich noch weiter erhöhen, je nach den Anforderungen des Einzelfalles oder der Papiersorte.

Ein ähnlicher Verlauf der Wickelhärte kann erzielt werden beim Aufwickeln einer Papierbahn 9 in einer Rollenschneidmaschine gemäß Fig. 2. Dort wird die Papierbahn 9 von einer vorhandenen Wickelrolle 12a mit Tambour 11a abgewickelt; dabei läuft sie über Leitwalzen 23, 24 und durch eine Längsschneideinrichtung 25 auf eine erste Tragwalze 1, die mit einer zweiten Tragwalze 2 für die entstehenden neuen Wickelrollen 12' ein Wickelbett bilden.

Schematisch angedeutet sind noch eine Bänderführung 26 als Bahn-Einziehhilfe und ein Druckluftkasten 27 mit Gebläse 28 zum Bilden eines Druckluftpolsters zwischen den Tragwalzen 1, 2 und der Wickelrolle 12'. Dieses Druckluftpolster dient zum Verringern der Auflagekräfte der Wickelrolle auf den Tragwalzen, wenn der Durchmesser der Wickelrolle 12' einen bestimmten Wert überschreitet. Außerdem erkennt man eine Belastungswalze 37, mit der die noch kleine Wickelrolle (mittels einer Andrückeinrichtung 38) gegen die Tragwalzen 1, 2 angedrückt werden kann. Eine Steuereinrichtung 20 empfängt Signale von einem Sollwertgeber 29 betreffend die Höhe der gewünschten Arbeitsgeschwindigkeit und über die Leitung 35 einen Meßwert über den augenblicklichen Durchmesser der Wickelrolle 12'. Die Steuereinrichtung 20 steuert über die Leitungen 30 bis 34 die Arbeitsgeschwindigkeiten der Abwickelstation (Wickelrolle 12a), der Leitwalzen 23, 24 und der Tragwalzen 1, 2, außerdem über die Leitung 36 die Höhe der mittels der Belastungswalze 37 auf die Wickelrolle 12' ausgeübten Kraft. Zum Erzielen des Wickelhärteverlaufes gemäß Fig. 3 wird zu Beginn jedes Wickelvorganges entweder an der Abrollstation (Wickelrolle 9a) das Bremsmoment kurzzeitig reduziert und/oder das Antriebsmoment an den Tragwalzen 1, 2 relativ zu den anderen Antrieben kurzzeitig verringert, um hierdurch Einfluß auf den Bahnzug zu nehmen. Alternativ dazu oder zusätzlich kann man am Beginn des Wickelvorgangs die Andrückkraft (bei 38) kurzzeitig verringern. Ebenso kann man zusätzlich oder alternativ vorübergehend in die Hülsen 11' ein Bremsmoment oder eine Entlastungskraft einleiten. Dies folgt über nicht dargestellte, in die Hülsen eingreifende Spannköpfe, die Teil einer Führungseinrichtung sind. Zweckmäßig wird man die Wickelrolle 12a der Abrollstation, solange ihr Durchmesser sehr groß ist, mittels einer Gewichtsentlastungseinrichtung 39 unterstützen.

Alternativ zu den bisher beschriebenen Maßnahmen, deren Ergebnis in Fig. 3 dargestellt ist, oder zusätzlich zu diesen Maßnahmen können die Tamboure 11 der in Fig. 1 dargestellten Wikkelmaschine nach einer der Figuren 4 bis 7 ausgebildet werden. Der Tambour 11A ist gemäß Fig. 4 mit einem relativ dicken und weichen Belag 41 versehen, der auf seiner ganzen Länge fest mit dem metallischen Körper 40 des Tambours verbunden ist. Eine andere Möglichkeit ist in Fig. 5 dargestellt. Dort ist anstelle eines Belages ein dünner zusätzlicher Außenmantel 42 vorgesehen, der nur an seinen beiden Enden mit der Mantelfläche des Tambours 11B verbunden ist, so daß ein ringförmiger Zwischenraum 43 gebildet ist, den man mit einem Druckmittel beaufschlagen kann. Der Druck ist variierbar, z.B. durch Variieren des Antriebs M einer Drucksteigerungspumpe 44. Dabei ist es vorteilhaft, den Druck in Abhängigkeit vom zunehmenden Gewicht der Wickelrolle 12 (Fig. 1) zu steigern. Die Fig. 6 zeigt ein Detai aus einem Tambour 11C. Dort ist auf einem metallischen Walzenkörper 40 eine Weichgummischicht 45 und auf diese eine Hartgummischicht 46 aufgetragen. Letztere kann auch durch einen dünnen Metallmantel ersetzt werden. Die Weichgummischicht kann gemäß Fig. 7 ersetzt werden durch einen spiralig auf den Walzenkörper 40A aufgewickelten Schlauch 47 dessen Innenraum man mit Druck beaufschlagt.

Falls erforderlich, kann man bei jedem Wickelvorgang - zusätzlich zu der im Anspruch 1 angegebenen Maßnahme - wenigstens in der zweiten Hälfte des Wickelvorganges dem größer werdenden Gewicht der Wickelrolle mittels einer flächigen Entlastungseinrichtung entgegenwirken. Hierzu können verschiedene bekannte Vorrichtungen angewandt werden; siehe z.B. DE 44 22 877.2 oder EP 0 384 533 B1. Weitere Möglichkeiten sind in den Figuren 8 bis 10 dargestellt.

Die wesentlichen Teile der in Fig. 8 dargestellten Wickelvorrichtung sind:
- 9: ankommende Papierbahn
- 10: Tragtrommel
- 11: Tambour
- 12: Wickelrolle (die auf dem Tambour aufgewickelte Papierbahn)
- 13: Längsschienen zum Abstützen des Tambours mit der Wickelrolle
- 14: Endloses Band zum unmittelbaren Abstützen der Wickelrolle
- 15, 16, 17: Bandleitwalzen; davon ist eine (15) starr gelagert und antreibbar, die anderen ruhen auf Schwenkhebeln (18); die Leitwalze (16) ist auf dem Schwenkhebel zwecks Spannung des Bandes verschiebbar.
- 19: Hubeinrichtung zum Anheben des Schwenkhebels und somit zum Andrücken des Bandes 14 von unten her an die Wickelrolle 12.
Wenn diese voll ist, wird sie auf den Längsschienen 13 (nach rechts) von der Tragtrommel 10 entfernt; dazu werden Schwenkhebeln 18 und Leitwalze 16 abgeschwenkt. Falls gewünscht, kommt das Band 14 mit der Wickelrolle 12 erst dann in Kontakt, wenn die letztere eine bestimmte Größe erreicht hat.

Bei Figur 9 übernimmt die Tragtrommel 10 die Funktion der antreibbaren Band-Leitwalze 15 von Figur 8. Eine zusätzliche Spannwalze 19 für das Band 14 ist ungefähr vertikal verfahrbar.

Die Figur 10 ist eine Variante zu Figur 8. Die Band-Leitwalze 16 kann weit nach oben geschwenkt werden, so daß das Band 14 - falls erforderlich - von Anfang an den Wickel 12 stützt und den Wickel an die Tragtrommel 10 andrückt.

Diesen Ausführungsbeispielen ist gemeinsam, daß eine flächige Entlastungskraft mittels eines einzigen maschinenbreiten und über Leitwalzen umlaufenden endlosen Bandes auf die Wickelrolle ausgeübt wird. Durch diese Maßnahme kann erwartet werden, daß ein noch höherer Prozentsatz aus einer Wickelrolle als verkaufsfähiges Papier zur Verfügung steht als allein mit den Maßnahmen gemäß Anspruch 1.

## Patentansprüche

1. Verfahren zum Aufwickeln einer laufenden Bahn aus Papier (9), Karton, Folie oder dgl., auf einen Wickelkern (11), vorzugs-weise auf einen Tambour, bei welchem Verfahren ein mög-lichst großer Teil der entstehenden Wickelrolle (12) eine hohe Wickelhärte aufweist, dadurch gekennzeichnet, daß man zwischen der Wickelrolle (12) hoher Wickelhärte und dem Wickelkern (11) eine relativ weiche Zwischenschicht bildet.

2. Verfahren nach Anspruch 1, dadurch gekennzeichnet, daß in einer kurzen Anfangsphase des Aufwickel-Vorganges in den innersten Lagen der Wickelrolle (12) für eine relativ geringe Wickelhärte gesorgt wird, wonach unmittelbar auf eine relativ hohe Wickelhärte übergegangen wird, die man während des weiteren Aufwickel-Vorganges im wesentlichen beibehält.

3. Verfahren nach Anspruch 2, für eine Wickelmaschine, die mindestens eine Stützwalze oder "Tragtrommel" (10) und eine steuerbare Vorrichtung (7) zum Anpressen einer maschinen-breiten, auf einem Tambour (11) gebildeten Wikkelrolle (12) gegen die mindestens eine Stützwalze aufweist, so daß die Linienkraft variierbar ist, dadurch gekennzeichnet, daß die in den innersten Lagen der Wickelrolle gewünschte geringere Wickelhärte eingestellt wird durch eine nur anfängliche kurzzeitige relativ geringe Linienkraft, wonach die Linienkraft rasch erhöht wird.

4. Verfahren nach Anspruch 2, für eine Wickelmaschine mit mindestens einem an einem Tambour (11) angreifenden Zentrums-antrieb M, der ein steuerbares Drehmoment in die maschinen-breite Wickelrolle (12) einleiten kann, so daß der Bahnzug variierbar ist, dadurch gekennzeichnet, daß die in den innersten Lagen der Wickelrolle (12) gewünschte geringere Wickelhärte eingestellt wird durch ein nur anfängliches kurzzeitiges geringes Drehmoment, wonach das Drehmoment und hierdurch der Bahnzug rasch erhöht wird.

5. Verfahren nach dem Oberbegriff des Anspruches 3, dadurch gekennzeichnet, daß die geringere Wickelhärte durch ein anfängliches kurzzeitiges Herabsetzen des Bahnzuges mittels Steuern des Antriebmoments der Stützwalze (10) einge-stellt wird.

6. Verfahren nach Anspruch 2, dadurch gekennzeichnet, daß die geringere Wickelhärte durch Anwenden einer beliebigen Kombination der Maßnahmen der Ansprüche 3 und 4, 3 und 5, 4 und 5 oder 3, 4 und 5 eingestellt wird.

7. Verfahren nach Anspruch 2, für eine zu einer Rollenschneidmaschine gehörenden Wickelmaschine, bei der man die Bahn in einer Abrollstation abwickelt, in Teilbahnen längsschneidet und die letzteren - mit Unterstützung durch wenigstens eine Tragwalze - auf Hülsen aufwickelt, **dadurch gekennzeichnet,**
daß man die in den innersten Lagen jeder Wickelrolle (12') gewünschte geringere Wickelhärte einstellt durch kurzzeitiges Reduzieren des Bremsmomentes an der Abrollstation und/oder des Antriebsmomentes an der (den) Tragwalze(n) (1,2) und/oder durch kurzzeitiges Einleiten eines Bremsmoments unmittelbar in die Hülsen (11') und/oder durch kurzzeitiges Verringern der Anpreßkraft (38) einer Belastungswalze (37), wodurch man die Linienkraft zwischen Wickelrollen und Tragwalze(n) kurzzeitig reduziert.

8. Verfahren nach Anspruch 7, bei dem man in jedes Ende jeder Hülse einen Spannkopf einsetzt,
**dadurch gekennzeichnet,**
daß man eine kurzzeitige Entlastungskraft über die Spannköpfe in die Wickelrollen einleitet.

9. Vorrichtung zum Durchführen des Verfahrens nach Anspruch 2, umfassend eine Wickelmaschine und eine Steuereinrichtung (6) zum Beeinflussen der Wickelhärte,
gekennzeichnet durch eine derartige Ausbildung der Steuereinrichtung (6), daß sie in einer kurzen Anfangsphase des Aufwickel-Vorganges in den innersten Lagen der Wikkelrolle das Entstehen einer relativ geringen Wickelhärte und unmittelbar danach das Entstehen einer relativ hohen Wickelhärte auslöst.

10. Vorrichtung zum Durchführen des Verfahrens nach Anspruch 9, umfassend eine Wickelmaschine mit einem Wickelkern, vorzugsweise einem Tambour, auf den die Bahn aufwickelt wird, und eine Einrichtung zum Einstellen einer hohen Wickelhärte,
**dadurch gekennzeichnet,**
daß der Tambour einen weichen Bezug aufweist.

11. Vorrichtung nach Anspruch 10, dadurch gekennzeichnet, daß der weiche Bezug (41) im wesentlichen mit der gesamten Mantelfläche des Tambours (11A) verbunden ist, und daß der Bezug (41) eine hohe Nachgiebigkeit aufweist, entsprechend einer Gummihärte von 50-200 P&J, vorzugsweise von 100-150 P&J.

12. Vorrichtung nach Anspruch 10, dadurch gekennzeichnet, daß der Bezug (42) nur in den Bereichen seiner beiden Enden mit der Mantelfläche des Tambours (11B) verbunden ist.

13. Vorrichtung nach Anspruch 12, dadurch gekennzeichnet, daß der zwischen der Mantelfläche des Tambours (11B) und dem Bezug (42) befindliche Zwischenraum (43) mit einem Druckmittel beauf-schlagbar ist.

14. Vorrichtung nach Anspruch 13, dadurch gekennzeichnet, daß der Druck des Druckmittels variierbar ist, z.B. in Abhängigkeit vom zunehmenden Gewicht der Wickelrolle steigerbar ist.

15. Vorrichtung nach einem der Ansprüche 12 bis 14, dadurch gekennzeichnet, daß der Bezug (42) aus einem metallischen Werkstoff gebildet ist.

16. Vorrichtung nach Anspruch 10, dadurch gekennzeichnet, daß der weiche Bezug (45) des Tambours (11C) von einem harten Mantel (46) umhüllt ist.

17. Vorrichtung nach Anspruch 16, dadurch gekennzeichnet, daß der weiche Bezug (47) des Tambours (11D) durch einen spiralig aufgewickelten und mit Druck beaufschlagbaren Schlauch gebildet ist.

18. Vorrichtung nach einem der Ansprüche 9 bis 17, dadurch gekennzeichnet, daß eine Einrichtung zum Ausüben einer flächigen Entlastungskraft, z. B. mittels eines Bandes (14) oder eines Druckkissens (50), auf die Wickelrolle (12) vorgesehen ist.

19. Vorrichtung nach Anspruch 18, gekennzeichnet durch eine Steuereinrichtung, welche das Variieren der Entlastungskraft in Abhängigkeit vom zunehmenden Gewicht der Wickelrolle auslöst.

20. Vorrichtung nach Anspruch 19, dadurch gekennzeichnet, daß die Steuereinrichtung die Höhe der Entlastungskraft derart steuert, daß ein relatives Hin- und Hergleiten benachbarter Bahn-Lagen in der Wickelrolle, resultierend aus vertikalen Schubspannungen, die infolge des Eigengewichts der Wickelrolle überwiegend im Bereich der horizontalen Tambour-Mittelebene auftreten und deren Richtung sich bei jeder halben Tambour-Umdrehung umkehrt, zumindest weitgehend vermieden wird.

## Claims

1. Method of winding up a running web of paper (9), card, foil or the like onto a winding core (11), preferably onto a drum, in which method the largest possible part of the wound reel (12) which arises has a high winding hardness, characterized in that one forms a relatively soft intermediate layer between the wound reel (12) of high winding hardness and the winding core (11).

2. Method in accordance with claim 1, characterized in that measures are taken to achieve a relatively low winding hardness in a short initial phase of the winding up process in the innermost layers of the wound reel (12), whereafter a transition is directly made to a relatively high winding hardness, which one substantially retains during the further winding up process.

3. Method in accordance with claim 2, for a winding machine, which has at least one support roll or "carrying drum" (10) and a controllable apparatus (7) for the pressing of a machine width wound reel (12) formed on a drum (11) against the at least one support roll, so that the line force is variable, characterized in that the desired lower winding hardness in the innermost layers of the wound reel is set by an only initially relatively low line force for a short time, whereafter the line force is rapidly increased.

4. Method in accordance with claim 2, for a winding machine with at least one centre drive M acting on a drum (11), which can introduce a controllable torque into the machine width wound reel (12), so that the web tension is variable, characterized in that the desired lower winding hardness is set in the innermost layers of the wound reel (12) by an only initially low torque for a short time, whereafter the torque and through this the web tension is rapidly increased.

5. Method in accordance with the preamble of claim 3, characterized in that the low winding hardness is set by an initial short-term reduction of the web tension by means of control of the drive torque of the support roll (10).

6. Method in accordance with claim 2, characterized in that the lower winding hardness is set by using any desired combination of the measures of claims 3 and 4, 3 and 5, 4 and 5 or 4 and 5.

7. Method in accordance with claim 2, for a winding machine belonging to a roll cutting machine, in which one unwinds the web in an unwinding station, cuts it longitudinally into part webs and winds the latter - with support by at least one support roll - onto sleeves, characterized in that one sets the desired lower winding hardness in the innermost layers of each wound reel (12') by a short term reduction of the braking torque at the unwinding station and/or of the drive torque at the support roll or rolls (1, 2) and/or by the short term introduction of a braking torque directly into the sleeves (11') and/or by a short term reduction of the contact pressure force (38) of a loading roll (37), whereby one reduces the line force between the winding reels and the support roll(s) for a short time.

8. Method in accordance with claim 7, in which one inserts a clamping head into each end of each sleeve, characterized in that one introduces a short term relief force into the winding reels via the clamping heads.

9. Apparatus for carrying out the method in accordance with claim 2, comprising a winding machine and a control means (6) for influencing the winding hardness, characterized by a design of the control device (6) such that it initiates a relatively low winding hardness in the innermost layers of the wound reel in a short initial phase of the winding up process and directly thereafter initiates the creation of a relatively high winding hardness.

10. Apparatus for carrying out the method in accordance with claim 9, comprising a winding machine with a winding core, preferably a drum, onto which the web is wound up and a device for setting a high winding hardness, characterized in that the drum has a soft cover.

11. Apparatus in accordance with claim 10, characterized in that the soft cover (41) is substantially connected to the full jacket surface of the drum (11A), and in that the cover (41) has a high resilience, corresponding to a rubber hardness of 50-200 P&J, preferably from 100-150 P&J.

12. Apparatus in accordance with claim 10, characterized in that the cover (42) is connected to the jacket surface of the drum (11B) only in the regions of its two ends.

13. Apparatus in accordance with claim 12, characterized in that the intermediate space (43) located between the jacket surface of the drum (11B) and the cover (42) can be loaded by a pressure means.

14. Apparatus in accordance with claim 13, characterized in that the pressure of the pressure means is variable, e.g. can be increased in dependence on the increasing weight of the winding reel.

15. Apparatus in accordance with one of the claims 12 to 14, characterized in that the cover (42) is formed from a metallic material.

16. Apparatus in accordance with claim 10, characterized in that the soft cover (45) of the drum (11C) is sleeved by a hard jacket (46).

17. Apparatus in accordance with claim 16, characterized in that the soft cover (47) of the drum (11D) is formed by a spirally wound on hose, which can be loaded with pressure.

18. Apparatus in accordance with one of the claims 9 to 17, characterized in that a device for exerting an areal relief force onto the wind reel (12) is provided, for example by means of a belt (14) or of a pressure cushion (50).

19. Apparatus in accordance with claim 18, characterized by a control device which initiates the varying of the relief force in dependence on the increasing weight of the wound reel.

20. Apparatus in accordance with claim 19, characterized in that the control device controls the level of the relief force such that a relative to and fro sliding of adjacent web layers in the wound reel, resulting from vertical shear stresses, which arise in consequence of the self-weight of the wound reel predominantly in the region of the horizontal central plane of the drum and the direction of which reverses for each half drum rotation, is at least largely avoided.

## Revendications

1. Procédé pour enrouler une bande de papier (9), de carton, de pellicule ou analogue sur un noyau d'enroulement (11), de préférence un tambour, et selon lequel une partie aussi grande que possible du rouleau (12), qui se forme présente une dureté d'enroulement élevée,
caractérisé en ce qu'
entre le rouleau (12) à haute dureté et le noyau d'enroulement (11) se trouve une couche intermédiaire relativement molle.

2. Procédé selon la revendication 1,
caractérisé en ce que
pendant une courte phase initiale du processus d'enroulement, on veille à donner aux couches les plus internes du rouleau (12), une dureté d'enroulement relativement faible, puis on passe directement à une dureté relativement élevée que l'on maintient sensiblement pendant le reste du processus d'enroulement.

3. Procédé selon la revendication 2, pour une machine d'enroulement comprenant au moins un cylindre d'appui ou « tambour porteur » (10) et un dispositif (7) qui sert à appliquer un rouleau d'enroulement (12) correspondant à la largeur de la machine et formé sur un tambour (11), contre au moins un cylindre de soutien, ce dispositif pouvant être commandé de façon à faire varier la force linéaire d'application,
caractérisé en ce que
pour les couches les plus internes du rouleau, on règle la dureté d'enroulement au niveau assez faible désiré en appliquant au départ et pendant un court instant, une force linéaire relativement faible, puis on accroît très rapidement la force linéaire.

4. Procédé selon la revendication 2, pour une machine d'enroulement équipée d'au moins un tambour (11) en prise avec un entraînement central M pouvant créer dans le rouleau (12) à la largeur de la machine, un couple qui peut être commandé de manière à faire varier la tension de la bande enroulée,
caractérisé en ce que
pour les couches les plus internes du rouleau (12), on règle la dureté d'enroulement au niveau assez faible désiré en appliquant au départ et pendant un court instant un couple faible, puis on accroît très rapidement ce couple et par conséquent la tension de la bande.

5. Procédé selon le préambule de la revendication 3,
caractérisé en ce que
la dureté d'enroulement assez faible est réglée en réduisant au départ et pendant un court instant la tension de la bande, par la commande du couple d'entraînement du cylindre d'appui (10).

6. Procédé selon la revendication 2,
caractérisé en ce que
la dureté d'enroulement assez faible est réglée en combinant les mesures marquées dans les revendications 3 et 4, 3 et 5, 4 et 5 ou 3, 4 et 5.

7. Procédé selon la revendication 2, pour une machine d'enroulement faisant partie d'une découpeuse au déroulé, dans laquelle la bande part d'un poste de déroulage, est coupée en long pour donner des bandes élémentaires qui, avec le soutien d'au moins un cylindre porteur, sont enroulées sur des douilles,
caractérisé en ce que
pour les couches les plus internes de chaque rouleau (12') on règle la dureté d'enroulement au niveau assez faible souhaité en réduisant pendant un court instant le couple de freinage du poste de déroulage et/ou le couple d'entraînement du (des) cylindre(s) (1, 2) et/ou en créant pendant un court instant un couple de freinage directement dans les douilles (11') et/ou en réduisant pendant un court instant la force d'application (38) d'un cylindre de charge (37), de sorte qu'ainsi la pression linéaire entre les rouleaux qui se forment et le(s) cylindre(s) porteur(s) est réduite.

8. Procédé selon la revendication 7, dans lequel une tête de serrage est montée dans chaque extrémité de la douille,
caractérisé en ce qu'
on introduit pendant un court instant, par l'intermédiaire des têtes de serrage, une force de décharge dans les rouleaux en formation.

9. Dispositif pour la mise en oeuvre du procédé selon la revendication 2, comprenant une machine d'enroulement et un dispositif de commande (6) agissant sur la dureté d'enroulement,
caractérisé en ce que
le dispositif de commande (6) est configuré de manière que pendant une courte phase au départ du processus d'enroulement, dans les couches les plus internes du rouleau en formation, naisse une dureté d'enroulement relativement faible suivie directement d'une dureté relativement élevée.

10. Dispositif pour la mise en oeuvre du procédé selon la revendication 9, comprenant une machine d'enroulement équipée d'un noyau d'enroulement, de préférence un tambour, sur lequel la bande est enroulée, ainsi qu'un dispositif pour régler une dureté élevée,
caractérisé en ce que
le tambour porte un revêtement mou.

11. Dispositif selon la revendication 10,
caractérisé en ce que
le revêtement mou (41) est relié essentiellement à l'ensemble de l'enveloppe du tambour (11A) et présente une souplesse élevée, correspondant à celle d'un caoutchouc de dureté 50 à 200 P&J, de préférence 100 à 150 P&J.

12. Dispositif selon la revendication 10,
caractérisé en ce que
le revêtement (42) est relié à la surface du tambour (11B) seulement vers ses deux extrémités.

13. Dispositif selon la revendication 12,
caractérisé en ce qu'
entre l'enveloppe du tambour (11B) et le revêtement (42), se trouve un espace intermédiaire (43) qui peut être soumis à l'action d'un agent de pression.

14. Dispositif selon la revendication 13,
caractérisé en ce qu'
on peut faire varier la pression de l'agent de pression, par exemple en fonction croissante du poids du rouleau en formation.

15. Dispositif selon l'une des revendications 12 à 14,
caractérisé en ce que
le revêtement (42) est fait d'un matériau métallique.

16. Dispositif selon la revendication 10,
caractérisé en ce que
le revêtement mou (45) du tambour (11C) est entouré d'une enveloppe dure (46).

17. Dispositif selon la revendication 16,
caractérisé en ce que
le revêtement mou (45) du tambour (11D) est constitué par un tuyau enroulé en spirale et soumis à une pression.

18. Dispositif selon l'une des revendications 9 à 17,
caractérisé en ce qu'
il est prévu un dispositif pour exercer sur le rouleau (12) une force de décharge à plat, par exemple au moyen d'une bande (14) ou d'un coussin à pression (50).

19. Dispositif selon la revendication 18,
caractérisé en ce qu'
un dispositif de commande déclenche la variation de la force de décharge, en fonction de l'augmentation du poids du rouleau.

20. Dispositif selon la revendication 19,
caractérisé en ce que
le dispositif de commande règle le niveau de la force de décharge de manière à éviter au moins largement le déplacement en va-et-vient de la bande au niveau des couches voisines dans le rouleau en formation, résultant de contraintes verticales de cisaillement apparaissant principalement dans la zone du plan médian horizontal du tambour et dont les directions s'inversent à chaque demi-tour du tambour.
